# EUROPÄISCHE PATENTSCHRIFT

(11) **EP 3 701 073 B1**
(45) Veröffentlichungstag und Bekanntmachung des Hinweises auf die Patenterteilung: **08.12.2021**
(21) Anmeldenummer: 18789576.8
(22) Anmeldetag: 12.10.2018
(51) Int. Cl.: D06F 33/32

(54) **WÄSCHEPFLEGEGERÄT MIT EINER STEUERUNG**
LAUNDRY TREATMENT APPLIANCE COMPRISING A CONTROLLER
APPAREIL D'ENTRETIEN DU LINGE ÉQUIPÉ D'UNE COMMANDE

(30) Priorität: 25.10.2017 DE 102017219042
(43) Veröffentlichungstag der Anmeldung: 02.09.2020
(73) Patentinhaber: BSH Hausgeräte GmbH, 81739 München (DE)
(72) Erfinder: BECKMANN, Tyl, 10777 Berlin (DE); MEISSNER, Christine, 13467 Berlin (DE); WEISSBACH, Steffen, 16341 Zepernick (DE)
(86) Internationale Anmeldenummer: PCT/EP2018/077831
(87) Internationale Veröffentlichungsnummer: WO 2019/081225

(56) Entgegenhaltungen:
- EP-A1- 2 348 151
- EP-A1- 2 930 261
- EP-A2- 2 161 365

## Beschreibung

Die vorliegende Erfindung betrifft ein Wäschepflegegerät mit einer Steuerung.

In einem Wäschepflegegerät wird Waschflüssigkeit in einem Laugenbehälter des Wäschepflegegeräts durch ein Heizelement erwärmt, damit die erwärmte Waschflüssigkeit der Wäsche in der Wäschetrommel für einen Waschvorgang zur Verfügung steht, um einen wirksamen Wäschepflegeerfolg zu erzielen. Da die Wäsche in der Wäschetrommel in der Regel eine geringere Temperatur als die erwärmte Waschflüssigkeit in dem Laugenbehälter des Wäschepflegegeräts aufweist, muss das Heizelement die Waschflüssigkeit oftmals auf eine Temperatur erwärmen, welche oberhalb einer gewünschten Wäschekerntemperatur der Wäsche liegt, um sicherzustellen, dass die Wäsche ausreichend erwärmt wird. Bei besonders empfindlichen Textilien kann es hierbei unter Umständen zu einer Beschädigung der Wäsche kommen.

In der EP 2 161 365 B1 ist ein Verfahren zum Betreiben einer Waschmaschine offenbart, wobei das Verfahren eine Waschphase mit eingeschaltetem Heizkörper zum Erhitzen der Waschflüssigkeit und aktivierter Umfluteinrichtung umfasst, die die Waschflüssigkeit aus dem unteren Bereich des Laugenbehälters in den oberen Bereich, bezogen auf die betriebsgemäße Aufstellposition der Waschmaschine, fördert.

Die Offenlegungsschrift EP 2 348 151 A1 offenbart ein Verfahren zum Betreiben einer Waschmaschine.

Die Offenlegungsschrift EP 2 930 261 A1 offenbart ein Verfahren zum Betreiben einer Waschmaschine.

Es ist die der Erfindung zugrundeliegende Aufgabe, ein Wäschepflegegerät anzugeben, bei dem ein gleichmäßiges Erwärmen von Wäsche in einem Wäschepflegegerät sichergestellt wird.

Diese Aufgabe wird durch die Gegenstände mit den Merkmalen nach den unabhängigen Ansprüchen gelöst. Vorteilhafte Ausführungsformen sind Gegenstand der abhängigen Ansprüche, der Beschreibung und der Zeichnungen.

Gemäß einem ersten Aspekt wird die erfindungsgemäße Aufgabe durch ein Wäschepflegegerät gelöst, mit einem Laugenbehälter zur Aufnahme von Waschflüssigkeit, wobei der Laugenbehälter eine Ablassöffnung und eine Einlassöffnung aufweist, welche durch eine Flüssigkeitsleitung fluidtechnisch verbunden sind, einer Wäschetrommel zur Aufnahme von Wäsche, einem Trommelantrieb zum Rotieren der Wäschetrommel, einem Temperatursensor zum Erfassen einer Temperatur von Waschflüssigkeit in dem Laugenbehälter, einem Heizelement zum Heizen der Waschflüssigkeit, einer Pumpe, welche ausgebildet ist, Waschflüssigkeit durch die Ablassöffnung in die Flüssigkeitsleitung abzupumpen und die abgepumpte Waschflüssigkeit durch die Einlassöffnung erneut dem Laugenbehälter zuzuführen, um die Wäsche in der Wäschetrommel zu benetzen, und einer Steuerung zum Steuern der Pumpe, des Trommelantriebs und des Heizelements während eines Waschvorgangs, wobei die Steuerung ausgebildet ist, während einer Heizphase des Waschvorgangs das Heizelement zu aktivieren, bis die erfasste Temperatur der Waschflüssigkeit in dem Laugenbehälter einen Zieltemperaturwert erreicht, wobei die Steuerung ausgebildet ist, während einer sich an die Heizphase anschließenden Durchmischungsphase des Waschvorgangs den Trommelantrieb zu aktivieren, um die Wäschetrommel zu rotieren und die Pumpe zu aktivieren, um die Waschflüssigkeit umzupumpen und die in der Wäschetrommel aufgenommene Wäsche mit der erwärmten umgepumpten Waschflüssigkeit zu benetzen, wobei die Steuerung ausgebildet ist, zu Beginn eines Referenzzeitabschnitts der Durchmischungsphase einen ersten Temperaturwert der Waschflüssigkeit in dem Laugenbehälter und am Ende des Referenzzeitabschnitts der Durchmischungsphase einen zweiten Temperaturwert der Waschflüssigkeit in dem Laugenbehälter zu bestimmen, und wobei die Steuerung ausgebildet ist, die Durchmischungsphase zu beenden, wenn die Temperaturdifferenz zwischen dem ersten Temperaturwert und dem zweiten Temperaturwert einen Temperaturschwellenwert unterschreitet, um eine gleichmäßige Temperaturverteilung in der Waschflüssigkeit und in der Wäsche sicherzustellen. Dadurch wird der technische Vorteil erreicht, dass eine gleichmäßige Temperaturverteilung der Waschflüssigkeit in der Wäsche sichergestellt wird.

Gemäß der vorliegenden Offenbarung wird in der Heizphase die Wäsche bis zur Zieltemperatur erwärmt und das Heizelement anschließend durch die Steuerung deaktiviert. Während der sich an die Heizphase anschließenden Durchmischungsphase wird durch die Pumpe Waschflüssigkeit aus dem Laugenbehälter abgepumpt und dem Laugenbehälter im Rahmen eines Umpumpvorgangs erneut zugeführt. Während des Umpumpvorgangs wird die Wäschetrommel durch den Trommelantrieb rotiert, so dass die durch den Umpumpvorgang eingebrachte Waschflüssigkeit auf die Wäsche auftrifft und durch die durch die Rotation der Wäschetrommel bedingte Fliehkraft die Wäsche durchdringt und dabei wirksam benetzt. Dadurch wird eine wirksame Wärmeübertragung von der erwärmten Waschflüssigkeit auf die Wäsche sichergestellt, so dass sich die Wäsche gleichmäßig erwärmt, und sich gleichzeitig die erwärmte Waschflüssigkeit leicht abkühlt.

Das Ziel der gleichmäßigen Erwärmung der Wäsche ist es, am Ende der Durchmischungsphase einen möglichst geringen Temperaturunterschied zwischen der Temperatur der Wäsche und der Temperatur der Waschflüssigkeit zu erhalten.

Hierzu bestimmt die Steuerung zu Beginn des Referenzzeitabschnitts einen ersten Temperaturwert und am Ende des Referenzzeitabschnitts einen zweiten Temperaturwert. Die Steuerung bestimmt eine Temperaturdifferenz zwischen dem ersten Temperaturwert und dem zweiten Temperaturwert und die Steuerung vergleicht anschließend die Temperaturdifferenz mit einem Temperaturschwellenwert. Sobald die Temperaturdifferenz geringer als der Temperaturschwellenwert ist, beendet die Steuerung die Durchmischungsphase, da sich ein wirksamer Temperaturausgleich zwischen Wäsche und Waschflüssigkeit eingestellt hat.

Der Temperaturschwellenwert ist hierbei gering genug gewählt, dass er sicherstellt, dass ein wirksamer Temperaturausgleich zwischen der Wäsche und der Waschflüssigkeit in dem Wäschepflegegerät eingestellt hat.

Durch eine gleichmäßige Erwärmung der Wäsche in der Wäschetrommel kann einer Textilschädigung der Wäsche entgegengewirkt werden, und der durch das Heizelement verursachte Eintrag von Wärme in die Wäsche kann zielgesteuert reduziert werden.

Ferner können durch höhere Temperaturen in der Wäsche kürzere Waschzeiten, sowie vorteilhafte Hygieneanforderungen erfüllt werden, sowie reproduzierbare und höhere Wäschepflegeerfolge der Wäsche während eines Wäschebehandlungsprogramms sichergestellt werden.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts ist die Steuerung ausgebildet, den Waschvorgang zu beenden, wenn der bestimmte zweite Temperaturwert der Waschflüssigkeit am Ende der Durchmischungsphase dem Zieltemperaturwert entspricht, oder ist die Steuerung ausgebildet, den Waschvorgang zu beenden, wenn der bestimmte zweite Temperaturwert der Waschflüssigkeit am Ende der Durchmischungsphase innerhalb eines Varianzbereichs des Zieltemperaturwerts liegt, oder ist die Steuerung ausgebildet, den Waschvorgang zu beenden, wenn die bestimmte Temperaturdifferenz zwischen dem ersten Temperaturwert und dem zweiten Temperaturwert einen weiteren Temperaturschwellenwert unterschreitet.

Dadurch wird der technische Vorteil erreicht, dass eine gleichmäßige Erwärmung der Wäsche in der Wäschetrommel sichergestellt wird. Wenn am Ende der Durchmischungsphase der zweite Temperaturwert der Waschflüssigkeit dem Zieltemperaturwert entspricht, kann die Steuerung davon ausgehen, dass die Wäsche in der Wäschetrommel und die Waschflüssigkeit in dem Laugenbehälter in etwa die gleiche Temperatur aufweisen, da die Temperatur der Waschflüssigkeit nicht weiter abfällt. Somit kann die Steuerung den Waschvorgang beenden.

Alternativ kann die Steuerung den Waschvorgang beenden, wenn der bestimmte zweite Temperaturwert der Waschflüssigkeit am Ende der Durchmischungsphase innerhalb eines Varianzbereichs des Zieltemperaturwerts liegt. Dadurch wird sichergestellt, dass die Steuerung den Waschvorgang auch beendet, wenn der bestimmte zweite Temperaturwert nur geringfügig oberhalb, bzw. nur geringfügig unterhalb, des Zieltemperaturwerts liegt.

Alternativ kann die Steuerung den Waschvorgang beenden, wenn die bestimmte Temperaturdifferenz zwischen dem ersten Temperaturwert und dem zweiten Temperaturwert einen weiteren Temperaturschwellenwert unterschreitet. Somit kann der Waschvorgang auch beendet werden, wenn am Ende der Durchmischungsphase nur noch ein sehr flacher Temperaturgradient ermittelt wird und es zu keinem weiteren signifikanten Temperaturabfall kommt. Hierbei kann der weitere Temperaturschwellenwert eine geringere Differenztemperatur, insbesondere von 2 °C, aufweisen, als der Temperaturschwellenwert, welcher insbesondere eine Differenztemperatur von 5 °C aufweisen kann.

Vorliegend wird unter dem Waschvorgang diejenige Phase eines Wäschebehandlungsprogramms verstanden, bis der Temperaturwert der Wäsche einen vorbestimmten Zielwert erreicht hat, wobei aufgrund des wirksamen Temperaturausgleich zwischen der Wäsche und der Waschflüssigkeit auf den Temperaturwert der Wäsche durch Messung des Temperaturwerts der Waschflüssigkeit geschlossen werden kann. Nach einem Beenden eines solchen Waschvorgangs kann grundsätzlich sich ein Nachwaschvorgang anschließen, welcher bevorzugt ohne eine weitere Heizphase erfolgt. Mit dem Nachwaschvorgang kann eine Behandlung der Wäsche mit dem vorbestimmten Temperaturwert der Wäsche für eine vorbestimmte Behandlungsdauer sichergestellt werden. Darüber hinaus kann während des Nachwaschvorgangs durch Rotieren der Wäschetrommel die Wäsche weiter bewegt werden. Die Behandlungsdauer des Nachwaschvorgangs kann bevorzugt in Abhängigkeit der Dauer des vorangegangenen Waschvorgangs, einer festgestellten Wäschemenge und/oder Wäscheart und/oder eines gewählten Wäschebehandlungsprogramms festgelegt sein oder ermittelt werden. Mit der Nachwaschphase kann vorteilhaft der Wäschepflegeerfolg und die Hygieneanforderungen zusätzlich sichergestellt werden.

In einer vorteilhaften Ausführungsform des Wäschepflegegeräts ist die Steuerung ausgebildet, während einer sich an die Durchmischungsphase anschließenden Sammelphase des Waschvorgangs die Pumpe und den Trommelantrieb zu deaktivieren, um Waschflüssigkeit in dem Laugenbehälter zu sammeln, wenn der bestimmte zweite Temperaturwert der Waschflüssigkeit am Ende der Durchmischungsphase nicht dem Zieltemperaturwert entspricht, oder wenn der bestimmte zweite Temperaturwert der Waschflüssigkeit am Ende der Durchmischungsphase nicht innerhalb eines Varianzbereichs des Zieltemperaturwerts liegt oder wenn die bestimmte Temperaturdifferenz zwischen dem ersten Temperaturwert und dem zweiten Temperaturwert nicht den weiteren Temperaturschwellenwert unterschreitet.

Dadurch wird der technische Vorteil erreicht, dass die Sammelphase sicherstellt, dass sich durch das Deaktivieren der Pumpe und des Trommelantriebs die Waschflüssigkeit an einer Unterseite des Laugenbehälters sammelt. Wenn der bestimmte zweite Temperaturwert der Waschflüssigkeit am Ende der Durchmischungsphase nicht dem Zieltemperaturwert entspricht, oder wenn der bestimmte zweite Temperaturwert der Waschflüssigkeit am Ende der Durchmischungsphase nicht innerhalb eines Varianzbereichs des Zieltemperaturwerts liegt, oder wenn die bestimmte Temperaturdifferenz zwischen dem ersten Temperaturwert und dem zweiten Temperaturwert nicht den weiteren Temperaturschwellenwert unterschreitet kann die Steuerung den Waschvorgang nicht beenden, da die Wäsche durch die Waschflüssigkeit noch nicht vollständig erwärmt wurde. Sondern die Steuerung muss im Rahmen eines weiteren Waschvorgangs eine weitere Heizphase des Heizelements aktivieren. Durch die während der Sammelphase in dem Laugenbehälter gesammelte Waschflüssigkeit kann sichergestellt werden, dass das Heizelement bei der sich anschließenden weiteren Heizphase des weiteren Waschvorgangs nicht trockenläuft.

In einer vorteilhaften Ausführungsform des Wäschepflegegeräts ist die Steuerung ausgebildet, nach der Durchmischungsphase oder nach der Sammelphase einen weiteren Waschvorgang des Wäschepflegegeräts zu starten, wenn der bestimmte zweite Temperaturwert der Waschflüssigkeit am Ende der Durchmischungsphase nicht dem Zieltemperaturwert entspricht oder nicht innerhalb eines Varianzbereichs des Zieltemperaturwerts liegt oder wenn die bestimmte Temperaturdifferenz zwischen dem ersten Temperaturwert und dem zweiten Temperaturwert den weiteren Temperaturschwellenwert nicht unterschreitet, wobei die Steuerung ausgebildet ist, das Heizelement während einer weiteren Heizphase des weiteren Waschvorgangs zu aktivieren, bis die erfasste Temperatur der Waschflüssigkeit in dem Laugenbehälter einen Zieltemperaturwert erreicht, wobei die Steuerung ausgebildet ist, während einer sich an die weitere Heizphase anschließenden weiteren Durchmischungsphase des weiteren Waschvorgangs den Trommelantrieb zu aktivieren, um die Wäschetrommel zu rotieren und die Pumpe zu aktivieren, um die Waschflüssigkeit umzupumpen und die in der Wäschetrommel aufgenommene Wäsche mit der erwärmten umgepumpten Waschflüssigkeit zu benetzen, wobei die Steuerung ausgebildet ist, zu Beginn eines Referenzzeitabschnitts der weiteren Durchmischungsphase einen ersten Temperaturwert und am Ende des Referenzzeitabschnitts der weiteren Durchmischungsphase einen zweiten Temperaturwert zu bestimmen, und wobei die Steuerung ausgebildet ist, die weitere Durchmischungsphase zu beenden, wenn die Temperaturdifferenz zwischen dem ersten Temperaturwert und dem zweiten Temperaturwert einen Temperaturschwellenwert unterschreitet, um eine gleichmäßige Temperaturverteilung in der Waschflüssigkeit und in der Wäsche sicherzustellen.

Dadurch wird der technische Vorteil erreicht, dass die Steuerung sicherstellt, dass der Waschvorgang nicht beendet wird, wenn der bestimmte zweite Temperaturwert der Waschflüssigkeit am Ende der Durchmischungsphase nicht dem Zieltemperaturwert entspricht, bzw. wenn der Temperaturgradient nicht flach genug ist, da dann die Wäsche noch nicht vollständig durch die Waschflüssigkeit erwärmt wurde. In diesem Fall startet die Steuerung einen weiteren Waschvorgang. Während der weiteren Heizphase des weiteren Waschvorgangs erwärmt das Heizelement die Waschflüssigkeit erneut auf den Zieltemperaturwert. Während der sich an die weitere Heizphase anschließenden weiteren Durchmischungsphase aktiviert die Steuerung erneut den Trommelantrieb, um die Wäschetrommel zu rotieren und aktiviert die Steuerung erneut die Pumpe um Waschflüssigkeit aus dem Laugenbehälter abzupumpen und die erwärmte abgepumpte Waschflüssigkeit erneut in den Laugenbehälter zu pumpen. Anschließend werden erneut der erste und zweite Temperaturwert und die Temperaturdifferenz zwischen dem ersten und zweiten Temperaturwert bestimmt. Wenn der bestimmte zweite Temperaturwert der Waschflüssigkeit am Ende der weiteren Durchmischungsphase dem Zieltemperaturwert entspricht, bzw. wenn der Temperaturgradient ausreichend flach verläuft, beendet die Steuerung den weiteren Waschvorgang. Wenn dies nicht der Fall ist, wiederholt die Steuerung die weiteren Wäschevorgänge so lange, bis der bestimmte zweite Temperaturwert der Waschflüssigkeit am Ende der entsprechenden weiteren Durchmischungsphase dem Zieltemperaturwert entspricht, bzw. bis der Temperaturgradient ausreichend flach verläuft.

In einer vorteilhaften Ausführungsform des Wäschepflegegeräts weist das Wäschepflegegerät einen Füllstandsensor auf, welcher ausgebildet ist, einen Füllstand von Waschflüssigkeit in dem Laugenbehälter zu erfassen, und weist das Wäschepflegegerät eine Waschflüssigkeitszuführeinrichtung zum Zuführen von Waschflüssigkeit in den Laugenbehälter auf, wobei die Steuerung ausgebildet ist, die Waschflüssigkeitszuführeinrichtung zu aktivieren, um Waschflüssigkeit in den Laugenbehälter zuzuführen, wenn der erfasste Füllstand von Waschflüssigkeit in dem Laugenbehälter einen Referenzfüllstandwert unterschreitet.

Dadurch wird der technische Vorteil erreicht, dass die Waschflüssigkeitszuführeinrichtung, sicherstellt, dass Waschflüssigkeit zeitnah zugeführt wird, wenn der erfasste Füllstand von Waschflüssigkeit in dem Laugenbehälter einen Referenzfüllstandwert unterschreitet, so dass ein Trockenlaufen des Heizelements verhindert werden kann.

In einer vorteilhaften Ausführungsform des Wäschepflegegeräts ist die Waschflüssigkeitszuführeinrichtung durch eine Zuführungsleitung fluidtechnisch mit dem Laugenbehälter verbunden, und umfasst die Waschflüssigkeitszuführeinrichtung insbesondere eine Einspülschale des Wäschepflegegeräts.

Dadurch wird der technische Vorteil erreicht, dass die Waschflüssigkeitszuführeinrichtung durch die Zuführungsleitung wirksam Waschflüssigkeit an den Laugenbehälter abgeben kann. Umfasst die Waschflüssigkeitszuführeinrichtung eine Einspülschale, so kann entweder Wasser als Waschflüssigkeit durch die Einspülschale dem Laugenbehälter zugeführt werden, oder es kann mit Wasser versetzte Wäschepflegesubstanz als Waschflüssigkeit dem Laugenbehälter zugeführt werden.

In einer vorteilhaften Ausführungsform des Wäschepflegegeräts weist das Wäschepflegegerät einen Füllstandsensor auf, welcher ausgebildet ist, einen Füllstand von Waschflüssigkeit in dem Laugenbehälter zu erfassen, wobei die Steuerung ausgebildet ist, den Trommelantrieb zu aktivieren, um in der Wäsche gebundene Waschflüssigkeit freizuschleudern und die freigeschleuderte Waschflüssigkeit dem Laugenbehälter zuzuführen, wenn der erfasste Füllstand von Waschflüssigkeit in dem Laugenbehälter einen Referenzfüllstandwert unterschreitet.

Dadurch wird der technische Vorteil erreicht, dass die freigeschleuderte Waschflüssigkeit sicherstellt, dass ein Trockenlaufen des Heizelements verhindert werden kann, wenn der erfasste Füllstand von Waschflüssigkeit in dem Laugenbehälter einen Referenzfüllstandwert unterschreitet.

In einer vorteilhaften Ausführungsform des Wäschepflegegeräts ist die Steuerung ausgebildet, während der Durchmischungsphase den Trommelantrieb zu aktivieren, um die Wäschetrommel während der Durchmischungsphase zumindest abschnittsweise mit einer Anlagerotationsgeschwindigkeit zu rotieren und die Wäsche mit der Wäschetrommel in Anlage zu bringen.

Dadurch wird der technische Vorteil erreicht, dass durch das Rotieren der Wäschetrommel mit der Anlagerotationsgeschwindigkeit sichergestellt werden kann, dass sich die Wäsche wirksam an die Wäschetrommel anlegt und dadurch ein Wäschekanal in der Wäschetrommel gebildet wird. Durch die Pumpe umgepumpte Waschflüssigkeit kann besonders vorteilhaft in den Wäschekanal eingebracht werden, um die Wäsche vorteilhaft zu benetzen.

In einer vorteilhaften Ausführungsform des Wäschepflegegeräts ist die Steuerung ausgebildet, während der Durchmischungsphase den Trommelantrieb zu aktivieren, um die Wäschetrommel mit einer Reversierrotationsgeschwindigkeit, insbesondere in einer zur Hauptrotationsrichtung der Wäschetrommel während der Durchmischungsphase entgegengesetzt gerichteten Reversierrotationsrichtung, zumindest abschnittsweise zu rotieren.

Dadurch wird der technische Vorteil erreicht, dass durch das Rotieren der Wäschetrommel mit einer Reversiergeschwindigkeit, welcher insbesondere geringer als die Anlagerotationsgeschwindigkeit ist, eine besonders wirksame Benetzung der Wäsche sichergestellt wird. Wird die Wäschetrommel in der zu Hauptrotationsrichtung der Wäschetrommel entgegengesetzten Reversierrotationsrichtung rotiert, wird ein wirksames Wenden der Wäsche in der Wäschetrommel erreicht und es kann sichergestellt werden, dass die Wäsche gleichmäßig benetzt wird.

In einer vorteilhaften Ausführungsform des Wäschepflegegeräts ist die Steuerung ausgebildet, die Wäschetrommel während des Referenzzeitabschnitts mit der Reversierrotationsgeschwindigkeit und/oder in der Reversierrotationsrichtung zu rotieren.

Dadurch wird der technische Vorteil erreicht, dass während des Referenzzeitabschnitts eine gleichmäßige Verteilung der Wäsche in der Wäschetrommel sichergestellt wird, wodurch eine besonders genaue Bestimmung des ersten Temperaturwerts und des zweiten Temperaturwerts sichergestellt werden kann.

In einer vorteilhaften Ausführungsform des Wäschepflegegeräts weist das Wäschepflegegerät einen Füllstandsensor auf, welcher ausgebildet ist, einen Füllstand von Waschflüssigkeit in dem Laugenbehälter zu erfassen, und ist die Steuerung ausgebildet, während der Heizphase das Heizelement zu aktivieren, wenn der erfasste Füllstand von Waschflüssigkeit in dem Laugenbehälter einen Referenzfüllstandwert überschreitet.

Dadurch wird der technische Vorteil erreicht, dass sichergestellt wird, dass das Heizelement nicht aktiviert wird, wenn nicht genügend Waschflüssigkeit in dem Laugenbehälter vorhanden ist.

Gemäß einem zweiten Aspekt wird die erfindungsgemäße Aufgabe durch ein Verfahren zum Pflegen von Wäsche in einem Wäschepflegegerät gelöst, wobei das Wäschepflegegerät einen Laugenbehälter zur Aufnahme von Waschflüssigkeit aufweist, wobei der Laugenbehälter eine Ablassöffnung und eine Einlassöffnung aufweist, welche durch eine Flüssigkeitsleitung fluidtechnisch verbunden sind, wobei das Wäschepflegegerät eine Wäschetrommel zur Aufnahme von Wäsche, einen Trommelantrieb zum Rotieren der Wäschetrommel, einen Temperatursensor zum Erfassen einer Temperatur von Waschflüssigkeit in dem Laugenbehälter, ein Heizelement zum Heizen der Waschflüssigkeit, eine Pumpe, welche ausgebildet ist, Waschflüssigkeit durch die Ablassöffnung in die Flüssigkeitsleitung abzupumpen und die abgepumpte Waschflüssigkeit durch die Einlassöffnung erneut dem Laugenbehälter zuzuführen, um die Wäsche in der Wäschetrommel zu benetzen, und eine Steuerung zum Steuern der Pumpe, des Trommelantriebs und des Heizelements während eines Waschvorgangs aufweist, wobei das Verfahren die folgenden Schritte umfasst, Aktivieren des Heizelements während einer Heizphase des Waschvorgangs durch die Steuerung, bis die erfasste Temperatur der Waschflüssigkeit in dem Laugenbehälter einen Zieltemperaturwert erreicht, Aktivieren des Trommelantriebs, um die Wäschetrommel zu rotieren, und der Pumpe, um die Waschflüssigkeit umzupumpen, während einer sich an den Heizphase anschließenden Durchmischungsphase durch die Steuerung, um die in der Wäschetrommel aufgenommene Wäsche mit der erwärmten umgepumpten Waschflüssigkeit zu benetzen, Bestimmen eines ersten Temperaturwerts der Waschflüssigkeit in dem Laugenbehälter zu Beginn eines Referenzzeitabschnitts der Durchmischungsphase und eines zweiten Temperaturwerts der Waschflüssigkeit in dem Laugenbehälter am Ende eines Referenzzeitabschnitts der Durchmischungsphase durch die Steuerung, und Beenden der Durchmischungsphase durch die Steuerung, wenn die Temperaturdifferenz zwischen dem ersten Temperaturwert und dem zweiten Temperaturwert einen Temperaturschwellenwert unterschreitet, um eine gleichmäßige Temperaturverteilung in der Waschflüssigkeit und in der Wäsche sicherzustellen.

Dadurch wird der technische Vorteil erreicht, dass durch das Verfahren eine besonders gleichmäßige Erwärmung der Wäsche und der Waschflüssigkeit sichergestellt wird.

In einer vorteilhaften Ausführungsform des Verfahrens umfasst das Verfahren den folgenden Schritt, Beenden des Waschvorgangs durch die Steuerung, wenn der bestimmte zweite Temperaturwert der Waschflüssigkeit am Ende der Durchmischungsphase dem Zieltemperaturwert entspricht, oder wenn der bestimmte zweite Temperaturwert der Waschflüssigkeit am Ende der Durchmischungsphase innerhalb eines Varianzbereichs des Zieltemperaturwerts liegt, oder wenn die bestimmte Temperaturdifferenz zwischen dem ersten Temperaturwert und dem zweiten Temperaturwert einen weiteren Temperaturschwellenwert unterschreitet.

Dadurch wird der technische Vorteil erreicht, dass nach dem Erreichen der Zieltemperatur, bzw. bei einem flachen Temperaturgradienten, der Waschvorgang beendet werden kann.

In einer vorteilhaften Ausführungsform des Verfahrens umfasst das Verfahren den folgenden Schritt, Deaktivieren der Pumpe und des Trommelantriebs während einer sich an die Durchmischungsphase anschließenden Sammelphase des Waschvorgangs durch die Steuerung, um Waschflüssigkeit in dem Laugenbehälter zu sammeln, wenn der bestimmte zweite Temperaturwert der Waschflüssigkeit am Ende der Durchmischungsphase nicht dem Zieltemperaturwert entspricht, oder wenn der bestimmte zweite Temperaturwert der Waschflüssigkeit am Ende der Durchmischungsphase nicht innerhalb eines Varianzbereichs des Zieltemperaturwerts liegt, oder wenn die bestimmte Temperaturdifferenz zwischen dem ersten Temperaturwert und dem zweiten Temperaturwert einen weiteren Temperaturschwellenwert nicht unterschreitet.

Dadurch wird der technische Vorteil erreicht, dass durch die Sammelphase sichergestellt wird, dass das Heizelement nicht trocken läuft, wenn sich an die Durchmischungsphase weitere Heizphasen anschließen.

In einer vorteilhaften Ausführungsform des Verfahrens umfasst das Verfahren den folgenden Schritt, Starten eines weiteren Waschvorgangs des Wäschepflegegeräts nach der Durchmischungsphase oder nach der Sammelphase durch die Steuerung, wenn der bestimmte zweite Temperaturwert der Waschflüssigkeit am Ende der Durchmischungsphase nicht dem Zieltemperaturwert entspricht oder nicht innerhalb eines Varianzbereichs des Zieltemperaturwerts liegt oder wenn die bestimmte Temperaturdifferenz zwischen dem ersten Temperaturwert und dem zweiten Temperaturwert einen weiteren Temperaturschwellenwert nicht unterschreitet, wobei der weitere Waschvorgang eine weitere Heizphase und eine sich an die weitere Heizphase anschließende weitere Durchmischungsphase umfasst.

Dadurch wird der technische Vorteil erreicht, dass die weiteren Waschvorgänge so lange wiederholt werden können, bis die erfasste Temperatur der Waschflüssigkeit den Zieltemperaturwert erreicht.

Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts;
- Fig. 2: eine schematische Ansicht eines Wäschepflegegeräts mit einer Steuerung;
- Fig. 3: eine graphische Darstellung eines Abschnitts eines Wäschebehandlungsprogramms gemäß einer ersten Ausführungsform;
- Fig. 4: eine graphische Darstellung eines Abschnitts eines Wäschebehandlungsprogramms gemäß einer zweiten Ausführungsform;
- Fig. 5: eine graphische Darstellung eines Abschnitts eines Wäschebehandlungsprogramms gemäß einer dritten Ausführungsform; und
- Fig. 6: eine schematische Darstellung eines Verfahrens zum Pflegen von Wäsche in einem Wäschepflegegerät.

Fig. 1 zeigt eine schematische Ansicht eines allgemeinen Wäschepflegegeräts 100, wie z.B. eine Waschmaschine. Das Wäschepflegegerät 100 umfasst eine Einspülschale 101, in die Waschmittel oder andere flüssige Substanzen eingefüllt werden können. Das Wäschepflegegerät 100 umfasst eine Tür 103 zum Beladen des Wäschepflegegerätes 100 mit Wäsche.

Fig. 2 zeigt eine schematische Ansicht eines Wäschepflegegeräts mit einer Steuerung. Das Wäschepflegegerät 100 weist einen Laugenbehälter 105 zur Aufnahme von Waschflüssigkeit auf, und weist eine Wäschetrommel 107 zur Aufnahme von Wäsche auf. Die Wäschetrommel 107 weist eine Trommelunterseite 109 auf. Der Laugenbehälter 105 weist eine Ablassöffnung 111 auf. Das Wäschepflegegerät 100 weist eine Einlassöffnung 113 auf. Die Ablassöffnung 111 ist durch eine Flüssigkeitsleitung 115 mit der Einlassöffnung 113 fluidtechnisch verbunden, wobei in der Flüssigkeitsleitung 115 eine Pumpe 117 zum Pumpen von Waschflüssigkeit durch die Flüssigkeitsleitung 115 angeordnet ist. Die Pumpe 117 kann Waschflüssigkeit durch die Ablassöffnung 111 aus dem Laugenbehälter 105 während eines in Fig. 2 nicht dargestellten Umpumpvorgangs in die Flüssigkeitsleitung 115 abpumpen und die abgepumpte Waschflüssigkeit durch die Flüssigkeitsleitung 115 und durch die Einlassöffnung 113 dem Laugenbehälter 105 und der Wäschetrommel 107 erneut zuführen. Dadurch kann die frische Waschflüssigkeit während eines Wäschepflegeprozesses wirksam durch die Flüssigkeitsleitung 115 umgepumpt werden und der Wäsche in der Wäschetrommel 107 erneut zugeführt werden.

Das Wäschepflegegerät 100 umfasst ferner eine Steuerung 119, welche mit der Pumpe 117 durch eine erste Steuerverbindung 121 verbunden ist, und welche mit einem Trommelantrieb 123 durch eine zweite Steuerverbindung 125 verbunden ist.

Die Steuerung 119 ist ausgebildet, die Pumpdrehzahl der Pumpe 117 in Abhängigkeit von dem erfassten elektrischen Leistungswert der Pumpe 117 zu steuern.

Das Wäschepflegegerät 100 umfasst ferner eine Auslassleitung 127, welche mit der Flüssigkeitsleitung 115 fluidtechnisch verbunden ist. Die Pumpe 117 ist ausgebildet während eines in Fig. 2 nicht dargestellten Abpumpvorgangs Waschflüssigkeit durch die Ablassöffnung 111 aus dem Laugenbehälter 105, durch die Flüssigkeitsleitung 115 und durch die Auslassleitung 127 aus dem Wäschepflegegerät 100 abzupumpen.

Auch wenn dies in Fig. 2 nicht dargestellt ist, ist die Steuerung 119 mit einem Temperatursensor zum Erfassen einer Temperatur von Waschflüssigkeit in dem Laugenbehälter 105, einem Heizelement zum Erwärmen der Waschflüssigkeit in dem Laugenbehälter 105, und einem Füllstandsensor zum Erfassen eines Füllstandes von Waschflüssigkeit in dem Laugenbehälter 105 verbunden.

Fig. 3 zeigt eine graphische Darstellung eines Abschnitts eines Wäschebehandlungsprogramms gemäß einer ersten Ausführungsform. Fig. 3 zeigt eine zeitliche Darstellung einer Rotationsdrehzahl einer Wäschetrommel 107, einer Temperatur von Waschflüssigkeit in dem Laugenbehälter 105, den Füllstand von Waschflüssigkeit in dem Laugenbehälter 105, einen Aktivierungszustand oder Deaktivierungszustand der Pumpe 117, und die dem Laugenbehälter 105 zugeführte Waschflüssigkeitsmenge, welche alle entlang der Ordinatenachse 131 in Abhängigkeit der Zeit in Sekunden, welche entlang der Abszissenachse 133 angegeben ist, aufgetragen sind.

Die erste Kurve 135 zeigt den Verlauf der Rotationsdrehzahl der Wäschetrommel 107. Die zweite Kurve 137 zeigt den Verlauf der Temperatur von Waschflüssigkeit in dem Laugenbehälter 105. Die dritte Kurve 139 zeigt den Füllstand von Waschflüssigkeit in dem Laugenbehälter 105. Die vierte Kurve 141 zeigt den Aktivierungszustand oder Deaktivierungszustand der Pumpe 117. Die fünfte Kurve 143 zeigt die dem Laugenbehälter 105 zugeführte Waschflüssigkeitsmenge.

Entlang der Abszissenachse 133 ist ein in dem Wäschepflegegerät 100 durchgeführter Waschvorgang 144 dargestellt.

Während einer Heizphase 145 des Waschvorgangs 144 befindet sich in dem Laugenbehälter 105 eine ausreichende Menge von Waschflüssigkeit, wodurch sicherstellt wird, dass das in dem Laugenbehälter 105 angeordnete Heizelement vollständig von Waschflüssigkeit umgeben ist und es somit zu keinen Beschädigungen durch ein Trockenlaufen des Heizelements kommt.

Die Steuerung 119 aktiviert während der Heizphase 145 das Heizelement, bis die Temperatur der Waschflüssigkeit in dem Laugenbehälter 105 einen Zieltemperaturwert 146 erreicht. Typischerweise wird der Zieltemperaturwert 146 durch den Kunden, bzw. durch das Wäschebehandlungsprogramm so gewählt, dass bei Erreichen des Zieltemperaturwerts 146 keine temperaturbedingten Textilschäden durch lokal überhitzte Wäsche zu befürchten ist.

Wie in der ersten Kurve 135 dargestellt ist, rotiert der Trommelantrieb 123 die Wäschetrommel 107 während der Heizphase 145.

Während einer sich an den Heizphase 145 anschließenden Durchmischungsphase 147 des Waschvorgangs 144 aktiviert die Steuerung 119 den Trommelantrieb 123, um die Wäschetrommel 107 mit einer Anlagerotationsgeschwindigkeit 148 zu rotieren, wodurch die Wäsche mit der Wäschetrommel 107 in Anlage gebracht wird.

Gleichzeitig aktiviert die Steuerung 119 während der Durchmischungsphase 147 die Pumpe 117, um Waschflüssigkeit umzupumpen, und die umgepumpte Waschflüssigkeit der Wäsche in der Wäschetrommel 107 zuzuführen. Wie in der Fig. 3 dargestellt ist, weist die durch die Pumpe 117 umgepumpte Waschflüssigkeit hierbei eine Umpumpaktivität 149 auf. Dadurch wird die durch das Heizelement erwärmte Waschflüssigkeit der Wäsche in der Wäschetrommel 107 zugeführt und durch die Anlagerotationsgeschwindigkeit 148 die zugeführte Waschflüssigkeit wieder aus der Wäsche freigeschleudert. Wie in der dritten Kurve 139 dargestellt ist, sammelt sich die während der Durchmischungsphase 147 ausgeschleuderte Waschflüssigkeit in dem Laugenbehälter 105, so dass sich ein Trommelfüllstand 151 von Waschflüssigkeit in dem Laugenbehälter 105 einstellt.

Während der Durchmischungsphase 147 muss der Trommelantrieb 123 die Wäschetrommel 107 nicht zwangsläufig mit der Anlagerotationsgeschwindigkeit 148 rotieren, sondern kann die Wäschetrommel 107 auch mit einer geringeren Rotationsgeschwindigkeit rotieren.

Es ist möglich, dass der Trommelantrieb 123 die Wäschetrommel 107 während der Durchmischungsphase 147 zumindest abschnittsweise reversierend rotiert, wobei hierbei die Reversierrotationsrichtung entgegengesetzt zu einer Hauptrotationsrichtung der Wäschetrommel 107 während der Durchmischungsphase 147 gerichtet ist, und wobei die Wäschetrommel 107 insbesondere mit einer Reversierrotationsgeschwindigkeit rotiert wird.

Während der Durchmischungsphase 147 überträgt die erwärmte Waschflüssigkeit einen Teil Ihrer Wärme auf die Wäsche, so dass es zu einem wirksamen Temperaturausgleich zwischen Waschflüssigkeit und Wäsche kommt. Dadurch, dass die kühlere Wäsche Wärme von der erwärmten Waschflüssigkeit aufnimmt, wird die Waschflüssigkeit in dem Laugenbehälter 105 leicht abgekühlt, so dass wie in der zweiten Kurve 137 dargestellt ist, die Temperatur der Waschflüssigkeit während des Durchmischungsphase 147 leicht absinkt, und sich somit unterhalb des Zieltemperaturwerts 146 befindet.

Am Ende der Durchmischungsphase 147 bestimmt die Steuerung 119 einen ersten Temperaturwert zu Beginn eines Referenzzeitabschnitts 153 und bestimmt die Steuerung 119 einen zweiten Temperaturwert am Ende des Referenzzeitabschnitts 153. Anschließt bestimmt die Steuerung 119 die Temperaturdifferenz zwischen dem ersten Temperaturwert und zweiten Temperaturwert. Die Steuerung 119 beendet die Durchmischungsphase 147, wenn die Temperaturdifferenz zwischen dem ersten Temperaturwert und zweiten Temperaturwert einen Temperaturschwellenwert unterschreitet. Der Temperaturschwellenwert ist hierbei so gering gewählt, dass sichergestellt wird, dass eine Temperaturdifferenz, welche den Temperaturschwellenwert unterschreitet anzeigt, dass ein wirksamer Wärmeaustausch zwischen der Wäsche und der Waschflüssigkeit stattgefunden hat und somit ein ausreichend flacher Temperaturgradient vorliegt.

Da in der Fig. 3 der zweite Temperaturwert am Ende der Durchmischungsphase 147 nicht dem Zieltemperaturwert 146 entspricht, sondern geringer ist, startet die Steuerung 119 eine sich an die Durchmischungsphase 147 anschließende Sammelphase 155. Während der Sammelphase 155 deaktiviert die Steuerung 119 die Pumpe 117 und den Trommelantrieb 123, um die umgepumpte Waschflüssigkeit in dem Laugenbehälter 105 zu sammeln. Hierdurch wird sichergestellt, dass ein ausreichend hoher Waschflüssigkeitsstand am Boden des Laugenbehälters 105 vorhanden ist, so dass Heizelement und Temperatursensor wirksam mit der Waschflüssigkeit bedeckt sind, sobald die Waschflüssigkeit erneut erwärmt wird.

Falls die Waschflüssigkeitsmenge in dem Laugenbehälter 105 nicht ausreichend sein sollte, um das Heizelement und den Temperatursensor wirksam zu bedecken, kann die Steuerung 119 den Trommelantrieb 123 erneut aktivieren, um Waschflüssigkeit aus der Wäsche freizuschleudern, oder es kann ein Waschflüssigkeitszuführeinrichtung aktiviert werden, um erneut Waschflüssigkeit dem Laugenbehälter 105 zuzuführen.

Hierzu weist das Wäschepflegegerät einen in Fig. 3 nicht dargestellten Füllstandsensor auf, welcher ausgebildet ist, einen Füllstand von Waschflüssigkeit in dem Laugenbehälter 105 zu erfassen, und weist das Wäschepflegegerät eine Waschflüssigkeitszuführeinrichtung zum Zuführen von Waschflüssigkeit in den Laugenbehälter 105 aufweist. Wie in der fünften Kurve 143 dargestellt ist, aktiviert die Steuerung 119 die Waschflüssigkeitszuführeinrichtung zu einem Zuführzeitpunkt 157, wenn der erfasste Füllstand von Waschflüssigkeit in dem Laugenbehälter 105 einen Referenzfüllstandwert 159 unterschreitet, so dass Waschflüssigkeit zugeführt werden kann, bis der erfasste Füllstand von Waschflüssigkeit in dem Laugenbehälter 105 den Referenzfüllstandwert 159 wieder überschreitet.

Nachdem die Sammelphase 155 durchgeführt wurde, startet das Wäschepflegegerät 100 einen weiteren Waschvorgang 144-2, wobei der weitere Waschvorgang 144-2 eine weitere Heizphase 145-2 umfasst, während der die Steuerung 119 das Heizelement erneut aktiviert, wodurch während der weiteren Heizphase 145-2 die erfasste Temperatur der Waschflüssigkeit dem Zieltemperaturwert 146 entspricht.

Die Steuerung 119 ist ausgebildet, den Waschvorgang 144 zu beenden, wenn die erfasste Temperatur der Waschflüssigkeit in dem Laugenbehälter 105 nach dem weiteren Waschvorgang 144-2 den Zieltemperaturwert 146 erreicht.

Fig. 4 zeigt eine graphische Darstellung eines Abschnitts eines Wäschebehandlungsprogramms gemäß einer zweiten Ausführungsform. Hinsichtlich der dargestellten Kurven 135, 137, 139, 141 und 143 wird auf die Fig. 3 verwiesen. Wie in der fünften Kurve 143 dargestellt ist, aktiviert die Steuerung 119 die Waschflüssigkeitszuführeinrichtung zu einem Zuführzeitpunkt 157, wenn der erfasste Füllstand von Waschflüssigkeit in dem Laugenbehälter 105 einen Referenzfüllstandwert 159 unterschreitet.

Die Heizphase 145 und die Durchmischungsphase 147 des Waschvorgangs 144 entsprechen den jeweiligen entsprechenden Phasen 145, 147 des in Fig. 3 dargestellten Waschvorgangs 144. Hierbei unterschreitet jedoch die durch den Temperatursensor erfasste Temperatur der Waschflüssigkeit den Zieltemperaturwert 146 am Ende der Durchmischungsphase 147. Aus diesem Grund führt die Steuerung 119 eine Sammelphase 155 durch, um Waschflüssigkeit in dem Laugenbehälter 105 zu sammeln, und führt die Steuerung 119 anschließend weitere Waschvorgänge 144-2 durch, wobei die weiteren Waschvorgänge 144-2 weitere Heizphasen 145-2 und weitere Durchmischungsphasen 147-2 umfassen. Am Ende der letzten Durchmischungsphase 147-2 des letzten weiteren Waschvorgangs 144-2 liegt die erfasste Temperatur innerhalb eines Varianzbereichs des Zieltemperaturwerts 146 und die Steuerung 119 beendet die Waschvorgänge 144, 144-2.

Fig. 5 zeigt eine graphische Darstellung eines Wäschepflegevorgangs gemäß einer zweiten Ausführungsform. Hinsichtlich der dargestellten Kurven 135, 137, 139, 141 und 143 wird auf die Fig. 3 verwiesen.

In der Fig. 5 ist eine Vielzahl von weiteren Waschvorgängen 144-2 nur abschnittsweise dargestellt. Hierbei umfasst jeder der weiteren Waschvorgänge 144-2 eine entsprechende weitere Heizphase 145-2 und eine entsprechende weitere Durchmischungsphase 147-2. Zwischen den jeweiligen Waschvorgängen 144-2 wird während jeweiligen Sammelphasen 155 Waschflüssigkeit in dem Laugenbehälter 105 gesammelt. Für Details der Temperaturbestimmung der Waschflüssigkeit durch die Steuerung 119 wird auf die Ausführungen in Fig. 3 und Fig. 4 verwiesen. Wie in der fünften Kurve 143 dargestellt ist, aktiviert die Steuerung 119 die Waschflüssigkeitszuführeinrichtung zu einem Zuführzeitpunkt 157, wenn der erfasste Füllstand von Waschflüssigkeit in dem Laugenbehälter 105 einen Referenzfüllstandwert 159 unterschreitet.

Während der jeweiligen Referenzzeiträume 153 der jeweiligen Durchmischungsphasen 147-2 bestimmt die Steuerung 119 zu Beginn des jeweiligen Referenzzeitraum 153 einen ersten Temperaturwert und am Ende des jeweiligen Referenzzeitraums 153 einen zweiten Temperaturwert.

Am Ende jeder Durchmischungsphase 147-2 vergleicht die Steuerung 119 die Temperaturdifferenz zwischen dem ersten Temperaturwert und dem zweiten Temperaturwert und ermittelt die jeweilige Temperaturdifferenz zwischen dem jeweiligen ersten Temperaturwert und dem jeweiligen zweiten Temperaturwert.

Das Kriterium für die Steuerung 119 den jeweiligen weiteren Waschvorgang 144-2 abzubrechen, ist wenn die jeweilige ermittelte Temperaturdifferenz einen Temperaturschwellenwert unterschreitet.

In den beiden zeitlich ersten Referenzzeiträumen 153 ist die durch die Steuerung 119 bestimmte Temperaturdifferenz zu groß, als dass die Steuerung 119 einen Abbruch durchführen kann, d.h. der Temperaturgradient verläuft flach genug. Nur in dem zeitlich letzten Referenzzeitraum 153 wird eine geringe Temperaturdifferenz ermittelt, welche den Temperaturschwellenwert unterschreitet, so dass der Temperaturgradient ausreichend flach für einen Abbruch verläuft.

Somit beendet die Steuerung 119 die weiteren Waschvorgänge 144-2 nach dem letzten Referenzzeitraum 153 und es schließt sich kein weiterer Waschvorgang 144-2 an.

Fig. 6 zeigt eine schematische Darstellung eines Verfahrens zum Pflegen von Wäsche in einem Wäschepflegegerät.

Das Verfahren 200 umfasst als ersten Verfahrensschritt das Aktivieren 201 des Heizelements während einer Heizphase 145 des Waschvorgangs 144 durch die Steuerung 119, bis die erfasste Temperatur der Waschflüssigkeit in dem Laugenbehälter 105 einen Zieltemperaturwert 146 erreicht.

Das Verfahren 200 umfasst als zweiten Verfahrensschritt das Aktivieren 203 des Trommelantriebs 123, um die Wäschetrommel 107 zu rotieren, und der Pumpe 117, um die Waschflüssigkeit umzupumpen, während eines sich an die Heizphase 145 anschließenden Durchmischungsphase 147 durch die Steuerung 119, um die in der Wäschetrommel 107 aufgenommene Wäsche mit der erwärmten umgepumpten Waschflüssigkeit zu benetzen.

Das Verfahren 200 umfasst als dritten Verfahrensschritt das Bestimmen 205 eines ersten Temperaturwerts zu Beginn eines Referenzzeitabschnitts 153 der Durchmischungsphase 147 und eines zweiten Temperaturwerts am Ende eines Referenzzeitabschnitts 153 der Durchmischungsphase 147.

Das Verfahren 200 umfasst als vierten Verfahrensschritt das Beenden 207 der Durchmischungsphase 147 durch die Steuerung 119, wenn die Temperaturdifferenz zwischen dem ersten Temperaturwert und dem zweiten Temperaturwert einen Temperaturschwellenwert unterschreitet, um eine gleichmäßige Temperaturverteilung in der Waschflüssigkeit und in der Wäsche sicherzustellen.

Das Verfahren 200 umfasst als optionalen fünften Verfahrensschritt das Beenden 209 des Waschvorgangs 144 durch die Steuerung 119, wenn der bestimmte zweite Temperaturwert der Waschflüssigkeit am Ende der Durchmischungsphase 147 dem Zieltemperaturwert 146 entspricht, oder wenn der bestimmte zweite Temperaturwert der Waschflüssigkeit am Ende der Durchmischungsphase 147 innerhalb eines Varianzbereichs des Zieltemperaturwerts 146 liegt, oder wenn die bestimmte Temperaturdifferenz zwischen dem ersten Temperaturwert und dem zweiten Temperaturwert einen weiteren Temperaturschwellenwert unterschreitet.

Das Verfahren 200 umfasst als alternativen optionalen sechsten Verfahrensschritt das Deaktivieren 211 der Pumpe 117 und des Trommelantriebs 123 während einer sich an die Durchmischungsphase 147 anschließenden Sammelphase 155 des Waschvorgangs 144 durch die Steuerung 119, um Waschflüssigkeit in dem Laugenbehälter 105 zu sammeln, wenn der bestimmte zweite Temperaturwert der Waschflüssigkeit am Ende der Durchmischungsphase 147 nicht dem Zieltemperaturwert 146 entspricht, oder wenn der bestimmte zweite Temperaturwert der Waschflüssigkeit am Ende der Durchmischungsphase 147 nicht innerhalb eines Varianzbereichs des Zieltemperaturwerts 146 liegt, oder wenn die bestimmte Temperaturdifferenz zwischen dem ersten Temperaturwert und dem zweiten Temperaturwert einen weiteren Temperaturschwellenwert nicht unterschreitet.

Das Verfahren 200 umfasst als alternativen optionalen siebten Verfahrensschritt das Starten 213 eines weiteren Waschvorgang 144-2 des Wäschepflegegeräts 100 nach der Durchmischungsphase 147 oder nach der Sammelphase 155, wenn der bestimmte zweite Temperaturwert der Waschflüssigkeit am Ende der Durchmischungsphase 147 nicht dem Zieltemperaturwert 146 entspricht oder nicht innerhalb eines Varianzbereichs des Zieltemperaturwerts 146 liegt oder wenn die bestimmte Temperaturdifferenz zwischen dem ersten Temperaturwert und dem zweiten Temperaturwert einen weiteren Temperaturschwellenwert nicht unterschreitet, wobei der weitere Waschvorgang 144-2 eine weitere Heizphase 145-2 und eine sich an die weitere Heizphase 145-2 anschließende weitere Durchmischungsphase 147 umfasst.

Der Verfahrensschritt 213 kann in einer alternativen, nicht dargestellten Ausführungsform auch durch die Wiederholung der Schritte 201 bis 207 gebildet sein. wobei die Wiederholung mit dem Erreichen einer vorbestimmten Zeitdauer oder mit dem Schritt 209 beendet werden kann.

Nach einem Beenden eines Waschvorgangs 144 oder 144-2 kann ein Nachwaschvorgang folgen, in welchem die Wäschetrommel 109 analog zum Rotieren der Wäschetrommel 109 im Waschvorgang 144 oder 144-02 rotiert werden kann. Im Nachwaschgang ist insbesondere keine weitere Heizphase mehr vorgesehen.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Laugenbehälter
- 107: Wäschetrommel
- 109: Trommelunterseite
- 111: Ablassöffnung
- 113: Einlassöffnung
- 115: Flüssigkeitsleitung
- 117: Pumpe
- 119: Steuerung
- 121: Erste Steuerverbindung
- 123: Trommelantrieb
- 125: Zweite Steuerverbindung
- 127: Auslassleitung
- 131: Ordinatenachse
- 133: Abszissenachse
- 135: Erste Kurve
- 137: Zweite Kurve
- 139: Dritte Kurve
- 141: Vierte Kurve
- 143: Fünfte Kurve
- 144: Waschvorgang
- 144-2: Weiterer Waschvorgang
- 145: Heizphase
- 145-2: Weitere Heizphase
- 146: Zieltemperaturwert
- 147: Durchmischungsphase
- 147-2: Weitere Durchmischungsphase
- 148: Anlagerotationsgeschwindigkeit
- 149: Umpumpaktivität
- 151: Trommelfüllstand
- 153: Referenzzeitabschnitt
- 155: Sammelphase
- 157: Nachfüllzeitpunkt
- 159: Referenzfüllstandwert
- 200: Verfahren zum Pflegen von Wäsche
- 201: Erster Verfahrensschritt: Aktivieren des Heizelements
- 203: Zweiter Verfahrensschritt: Aktivieren des Trommelantriebs und der Pumpe
- 205: Dritter Verfahrensschritt: Bestimmen der ersten und zweiten Temperaturwerts
- 207: Vierter Verfahrensschritt: Beenden der Durchmischungsphase
- 209: Fünfter Verfahrensschritt: Beenden des Waschvorgangs
- 211: Sechster Verfahrensschritt: Deaktivieren der Pumpe
- 213: Siebter Verfahrensschritt: Starten eines weiteren Waschvorgangs

## Patentansprüche

1. Wäschepflegegerät (100) mit einem Laugenbehälter (105) zur Aufnahme von Waschflüssigkeit, wobei der Laugenbehälter (105) eine Ablassöffnung (111) und eine Einlassöffnung (113) aufweist, welche durch eine Flüssigkeitsleitung (115) fluidtechnisch verbunden sind, einer Wäschetrommel (107) zur Aufnahme von Wäsche, einem Trommelantrieb (123) zum Rotieren der Wäschetrommel (107), einem Temperatursensor zum Erfassen einer Temperatur von Waschflüssigkeit in dem Laugenbehälter (105), einem Heizelement zum Heizen der Waschflüssigkeit, einer Pumpe (117), welche ausgebildet ist, Waschflüssigkeit durch die Ablassöffnung (111) in die Flüssigkeitsleitung (115) abzupumpen und die abgepumpte Waschflüssigkeit durch die Einlassöffnung (113) erneut dem Laugenbehälter (105) zuzuführen, um die Wäsche in der Wäschetrommel (107) zu benetzen, und einer Steuerung (119) zum Steuern der Pumpe (117), des Trommelantriebs (123) und des Heizelements während eines Waschvorgangs (144), **dadurch gekennzeichnet, dass**
die Steuerung (119) ausgebildet ist, während einer Heizphase (145) des Waschvorgangs (144) das Heizelement zu aktivieren, bis die erfasste Temperatur der Waschflüssigkeit in dem Laugenbehälter (105) einen Zieltemperaturwert (146) erreicht, dass
die Steuerung (119) ausgebildet ist, während einer sich an die Heizphase (145) anschließenden Durchmischungsphase (147) des Waschvorgangs (144) den Trommelantrieb (123) zu aktivieren, um die Wäschetrommel (107) zu rotieren, und die Pumpe (117) zu aktivieren, um die Waschflüssigkeit umzupumpen und die in der Wäschetrommel (107) aufgenommene Wäsche mit der erwärmten umgepumpten Waschflüssigkeit zu benetzen,
wobei die Steuerung (119) ausgebildet ist, zu Beginn eines Referenzzeitabschnitts (153) der Durchmischungsphase (147) einen ersten Temperaturwert der Waschflüssigkeit in dem Laugenbehälter und am Ende des Referenzzeitabschnitts (153) der Durchmischungsphase (147) einen zweiten Temperaturwert zu bestimmen, und wobei die Steuerung (119) ausgebildet ist, die Durchmischungsphase (147) zu beenden, wenn die Temperaturdifferenz zwischen dem ersten Temperaturwert und dem zweiten Temperaturwert einen Temperaturschwellenwert unterschreitet, um eine gleichmäßige Temperaturverteilung in der Waschflüssigkeit und in der Wäsche sicherzustellen.

2. Wäschepflegegerät (100) nach Anspruch 1, **dadurch gekennzeichnet, dass** die Steuerung (119) ausgebildet ist, den Waschvorgang (144) zu beenden, wenn der bestimmte zweite Temperaturwert der Waschflüssigkeit am Ende der Durchmischungsphase (147) dem Zieltemperaturwert (146) entspricht, oder dass
die Steuerung (119) ausgebildet ist, den Waschvorgang (144) zu beenden, wenn der bestimmte zweite Temperaturwert der Waschflüssigkeit am Ende der Durchmischungsphase (147) innerhalb eines Varianzbereichs des Zieltemperaturwerts (146) liegt, oder dass
die Steuerung (119) ausgebildet ist, den Waschvorgang (144) zu beenden, wenn die bestimmte Temperaturdifferenz zwischen dem ersten Temperaturwert und dem zweiten Temperaturwert einen weiteren Temperaturschwellenwert unterschreitet.

3. Wäschepflegegerät (100) nach Anspruch 1 oder 2, **dadurch gekennzeichnet, dass** die Steuerung (119) ausgebildet ist, während einer sich an die Durchmischungsphase (147) anschließenden Sammelphase (155) des Waschvorgangs (144) die Pumpe (117) und den Trommelantrieb (123) zu deaktivieren, um Waschflüssigkeit in dem Laugenbehälter (105) zu sammeln, wenn der bestimmte zweite Temperaturwert der Waschflüssigkeit am Ende der Durchmischungsphase (147) nicht dem Zieltemperaturwert (146) entspricht, oder wenn der bestimmte zweite Temperaturwert der Waschflüssigkeit am Ende der Durchmischungsphase (147) nicht innerhalb eines Varianzbereichs des Zieltemperaturwerts (146) liegt, oder wenn die bestimmte Temperaturdifferenz zwischen dem ersten Temperaturwert und dem zweiten Temperaturwert den weiteren Temperaturschwellenwert unterschreitet.

4. Wäschepflegegerät (100) nach einem der vorangehenden Ansprüche, **dadurch gekennzeichnet, dass** die Steuerung (119) ausgebildet ist, nach der Durchmischungsphase (147) oder nach der Sammelphase (155) einen weiteren Waschvorgang (144-2) des Wäschepflegegeräts (100) zu starten, wenn der bestimmte zweite Temperaturwert der Waschflüssigkeit am Ende der Durchmischungsphase (147) nicht dem Zieltemperaturwert (146) entspricht oder nicht innerhalb eines Varianzbereichs des Zieltemperaturwerts (146) liegt oder wenn die bestimmte Temperaturdifferenz zwischen dem ersten Temperaturwert und dem zweiten Temperaturwert den weiteren Temperaturschwellenwert nicht unterschreitet, wobei die Steuerung (119) ausgebildet ist, das Heizelement während einer weiteren Heizphase (145-2) des weiteren Waschvorgangs (144-2) zu aktivieren, bis die erfasste Temperatur der Waschflüssigkeit in dem Laugenbehälter (105) einen Zieltemperaturwert (146) erreicht, wobei die Steuerung (119) ausgebildet ist, während einer sich an die weitere Heizphase (145-2) anschließenden weiteren Durchmischungsphase (147-2) des weiteren Waschvorgangs (144-2) den Trommelantrieb (123) zu aktivieren, um die Wäschetrommel (107) zu rotieren und die Pumpe (117) zu aktivieren, um die Waschflüssigkeit umzupumpen und die in der Wäschetrommel (107) aufgenommene Wäsche mit der erwärmten umgepumpten Waschflüssigkeit zu benetzen, wobei die Steuerung (119) ausgebildet ist, zu Beginn eines Referenzzeitabschnitts (153) der weiteren Durchmischungsphase (147-2) einen ersten Temperaturwert und am Ende des Referenzzeitabschnitts (152) der weiteren Durchmischungsphase (147-2) einen zweiten Temperaturwert zu bestimmen, und wobei die Steuerung (119) ausgebildet ist, die weitere Durchmischungsphase (147-2) zu beenden, wenn die Temperaturdifferenz zwischen dem ersten Temperaturwert und dem zweiten Temperaturwert einen Temperaturschwellenwert unterschreitet, um eine gleichmäßige Temperaturverteilung in der Waschflüssigkeit und in der Wäsche sicherzustellen.

5. Wäschepflegegerät (100) nach einem der vorangehenden Ansprüche, **dadurch gekennzeichnet, dass** das Wäschepflegegerät (100) einen Füllstandsensor aufweist, welcher ausgebildet ist, einen Füllstand von Waschflüssigkeit in dem Laugenbehälter (105) zu erfassen, und dass das Wäschepflegegerät (100) eine Waschflüssigkeitszuführeinrichtung zum Zuführen von Waschflüssigkeit in den Laugenbehälter (105) aufweist, wobei die Steuerung (119) ausgebildet ist, die Waschflüssigkeitszuführeinrichtung zu aktivieren, um Waschflüssigkeit dem Laugenbehälter (105) zuzuführen, wenn der erfasste Füllstand von Waschflüssigkeit in dem Laugenbehälter (105) einen Referenzfüllstandwert unterschreitet.

6. Wäschepflegegerät (100) nach Anspruch 5, **dadurch gekennzeichnet, dass** die Waschflüssigkeitszuführeinrichtung durch eine Zuführungsleitung fluidtechnisch mit dem Laugenbehälter (105) verbunden ist, und dass die Waschflüssigkeitszuführeinrichtung insbesondere eine Einspülschale (101) des Wäschepflegegeräts (100) umfasst.

7. Wäschepflegegerät (100) nach einem der vorangehenden Ansprüche, **dadurch gekennzeichnet, dass** das Wäschepflegegerät (100) einen Füllstandsensor aufweist, welcher ausgebildet ist, einen Füllstand von Waschflüssigkeit in dem Laugenbehälter (105) zu erfassen, wobei die Steuerung (119) ausgebildet ist, den Trommelantrieb (123) zu aktivieren, um in der Wäsche gebundene Waschflüssigkeit freizuschleudern und die freigeschleuderte Waschflüssigkeit dem Laugenbehälter (105) zuzuführen, wenn der erfasste Füllstand von Waschflüssigkeit in dem Laugenbehälter (105) einen Referenzfüllstandwert unterschreitet.

8. Wäschepflegegerät (100) nach einem der vorangehenden Ansprüche, **dadurch gekennzeichnet, dass** die Steuerung (119) ausgebildet ist, während der Durchmischungsphase (147) den Trommelantrieb (123) zu aktivieren, um die Wäschetrommel (107) während der Durchmischungsphase (147) zumindest abschnittsweise mit einer Anlagerotationsgeschwindigkeit (148) zu rotieren und die Wäsche mit der Wäschetrommel (107) in Anlage zu bringen.

9. Wäschepflegegerät (100) nach einem der vorangehenden Ansprüche, **dadurch gekennzeichnet, dass** die Steuerung (119) ausgebildet ist, während der Durchmischungsphase (147) den Trommelantrieb (123) zu aktivieren, um die Wäschetrommel (107) mit einer Reversierrotationsgeschwindigkeit, insbesondere in einer zur Hauptrotationsrichtung der Wäschetrommel (107) während der Durchmischungsphase (147) entgegengesetzt gerichteten Reversierrotationsrichtung, zumindest abschnittsweise zu rotieren.

10. Wäschepflegegerät (100) nach Anspruch 9, **dadurch gekennzeichnet, dass** die Steuerung (119) ausgebildet ist, die Wäschetrommel (107) während des Referenzzeitabschnitts (153) mit der Reversierrotationsgeschwindigkeit und/oder in der Reversierrotationsrichtung zu rotieren.

11. Wäschepflegegerät (100) nach einem der vorangehenden Ansprüche, **dadurch gekennzeichnet, dass** das Wäschepflegegerät (100) einen Füllstandsensor aufweist, welcher ausgebildet ist, einen Füllstand von Waschflüssigkeit in dem Laugenbehälter (105) zu erfassen, und dass die Steuerung (119) ausgebildet ist, während der Heizphase (145) das Heizelement zu aktivieren, wenn der erfasste Füllstand von Waschflüssigkeit in dem Laugenbehälter (105) einen Referenzfüllstandwert überschreitet.

12. Verfahren (200) zum Pflegen von Wäsche in einem Wäschepflegegerät (100), wobei das Wäschepflegegerät (100) einen Laugenbehälter (105) zur Aufnahme von Waschflüssigkeit aufweist, wobei der Laugenbehälter (105) eine Ablassöffnung (111) und eine Einlassöffnung (113) aufweist, welche durch eine Flüssigkeitsleitung (115) fluidtechnisch verbunden sind, wobei das Wäschepflegegerät (100) eine Wäschetrommel (107) zur Aufnahme von Wäsche, einen Trommelantrieb (123) zum Rotieren der Wäschetrommel (107), einen Temperatursensor zum Erfassen einer Temperatur von Waschflüssigkeit in dem Laugenbehälter (105), ein Heizelement zum Heizen der Waschflüssigkeit, eine Pumpe (117), welche ausgebildet ist, Waschflüssigkeit durch die Ablassöffnung (111) in die Flüssigkeitsleitung (115) abzupumpen und die abgepumpte Waschflüssigkeit durch die Einlassöffnung (113) erneut dem Laugenbehälter (105) zuzuführen, um die Wäsche in der Wäschetrommel (107) zu benetzen, und eine Steuerung (119) zum Steuern der Pumpe (117), des Trommelantriebs (123) und des Heizelements während eines Waschvorgangs (144) aufweist, **dadurch gekennzeichnet, dass** das Verfahren (200) die folgenden Schritte umfasst,
Aktivieren (201) des Heizelements während einer Heizphase (145) des Waschvorgangs (144) durch die Steuerung (119), bis die erfasste Temperatur der Waschflüssigkeit in dem Laugenbehälter (105) einen Zieltemperaturwert (146) erreicht,
Aktivieren (203) des Trommelantriebs (123), um die Wäschetrommel (107) zu rotieren, und der Pumpe (117), um die Waschflüssigkeit umzupumpen, während einer sich an die Heizphase (145) anschließenden Durchmischungsphase (147) durch die Steuerung (119), um die in der Wäschetrommel (107) aufgenommene Wäsche mit der erwärmten umgepumpten Waschflüssigkeit zu benetzen,
Bestimmen (205) eines ersten Temperaturwerts der Waschflüssigkeit in dem Laugenbehälter zu Beginn eines Referenzzeitabschnitts (153) der Durchmischungsphase (147) und eines zweiten Temperaturwerts der Waschflüssigkeit in dem Laugenbehälter am Ende eines Referenzzeitabschnitts (153) der Durchmischungsphase (147) durch die Steuerung (119), und
Beenden (207) der Durchmischungsphase (147) durch die Steuerung (119), wenn die Temperaturdifferenz zwischen dem ersten Temperaturwert und dem zweiten Temperaturwert einen Temperaturschwellenwert unterschreitet, um eine gleichmäßige Temperaturverteilung in der Waschflüssigkeit und in der Wäsche sicherzustellen.

13. Verfahren (200) nach Anspruch 12, **dadurch gekennzeichnet, dass** das Verfahren (200) den folgenden Schritt umfasst, Beenden (209) des Waschvorgangs (144) durch die Steuerung (119), wenn der bestimmte zweite Temperaturwert der Waschflüssigkeit am Ende der Durchmischungsphase (147) dem Zieltemperaturwert (146) entspricht, oder wenn der bestimmte zweite Temperaturwert der Waschflüssigkeit am Ende der Durchmischungsphase (147) innerhalb eines Varianzbereichs des Zieltemperaturwerts (146) liegt, oder wenn die bestimmte Temperaturdifferenz zwischen dem ersten Temperaturwert und dem zweiten Temperaturwert einen weiteren Temperaturschwellenwert unterschreitet.

14. Verfahren (200) nach Anspruch 12 oder 13, **dadurch gekennzeichnet, dass** das Verfahren (200) den folgenden Schritt umfasst, Deaktivieren (211) der Pumpe (117) und des Trommelantriebs (123) während einer sich an die Durchmischungsphase (147) anschließenden Sammelphase (155) des Waschvorgangs (144) durch die Steuerung (119), um Waschflüssigkeit in dem Laugenbehälter (105) zu sammeln, wenn der bestimmte zweite Temperaturwert der Waschflüssigkeit am Ende der Durchmischungsphase (147) nicht dem Zieltemperaturwert (146) entspricht, oder wenn der bestimmte zweite Temperaturwert der Waschflüssigkeit am Ende der Durchmischungsphase (147) nicht innerhalb eines Varianzbereichs des Zieltemperaturwerts (146) liegt, oder wenn die bestimmte Temperaturdifferenz zwischen dem ersten Temperaturwert und dem zweiten Temperaturwert einen weiteren Temperaturschwellenwert nicht unterschreitet.

15. Verfahren (200) nach einem der vorangehenden Ansprüche 12 bis 14, **dadurch gekennzeichnet, dass** das Verfahren (200) den folgenden Schritt umfasst, Starten (213) eines weiteren Waschvorgangs (144-2) des Wäschepflegegeräts (100) nach der Durchmischungsphase (147) oder nach der Sammelphase (155) durch die Steuerung (119), wenn der bestimmte zweite Temperaturwert der Waschflüssigkeit am Ende der Durchmischungsphase (147) nicht dem Zieltemperaturwert (146) entspricht oder nicht innerhalb eines Varianzbereichs des Zieltemperaturwerts (146) liegt, oder wenn die bestimmte Temperaturdifferenz zwischen dem ersten Temperaturwert und dem zweiten Temperaturwert einen weiteren Temperaturschwellenwert nicht unterschreitet, wobei der weitere Waschvorgang (144-2) eine weitere Heizphase (145-2) und eine sich an die weitere Heizphase (145) anschließende weitere Durchmischungsphase (147) umfasst.

## Claims

1. Laundry care appliance (100) with an outer tub (105) for accommodating washing liquid, wherein the outer tub (105) has an outlet opening (111) and an inlet opening (113), which are fluidically connected by a liquid line (115), a laundry drum (107) for accommodating laundry, a drum drive (123) for rotating the laundry drum (107), a temperature sensor for detecting a temperature of washing liquid in the outer tub (105), a heating element for heating the washing liquid, a pump (117), which is embodied to pump washing liquid out through the outlet opening (111) and into the liquid line (115) and to supply the pumped-out washing liquid through the inlet opening (113) and into the outer tub (105) again, in order to wet the laundry in the laundry drum (107), and a controller (119) for controlling the pump (117), the drum drive (123) and the heating element during a washing procedure (144), **characterised in that**
the controller (119) is embodied, during a heating phase (145) of the washing procedure (144), to activate the heating element until the detected temperature of the washing liquid in the outer tub (105) reaches a target temperature value (146), that
the controller (119) is embodied, during a mixing phase (147) of the washing procedure (144) which follows the heating phase (145), to activate the drum drive (123), in order to rotate the laundry drum (107), and to activate the pump (117), in order to pump the washing liquid and to wet the laundry accommodated in the laundry drum (107) with the heated, pumped washing liquid,
wherein the controller (119) is embodied, at the start of a reference time section (153) of the mixing phase (147), to determine a first temperature value of the washing liquid in the outer tub and, at the end of the reference time section (153) of the mixing phase (147), to determine a second temperature value, and wherein the controller (119) is embodied to terminate the mixing phase (147) if the temperature difference between the first temperature value and the second temperature value falls below a temperature threshold value, in order to ensure a uniform temperature distribution in the washing liquid and in the laundry.

2. Laundry care appliance (100) according to claim 1, **characterised in that** the controller (119) is embodied to terminate the washing procedure (144) if the determined second temperature value of the washing liquid at the end of the mixing phase (147) corresponds to the target temperature value (146), or that
the controller (119) is embodied to terminate the washing procedure (144) if the determined second temperature value of the washing liquid at the end of the mixing phase (147) lies within a variance range of the target temperature value (146), or that
the controller (119) is embodied to terminate the washing procedure (144) if the determined temperature difference between the first temperature value and the second temperature value falls below a further temperature threshold value.

3. Laundry care appliance (100) according to claim 1 or 2, **characterised in that** the controller (119) is embodied, during a collecting phase (155) of the washing procedure (144) which follows the mixing phase (147), to deactivate the pump (117) and the drum drive (123), in order to collect washing liquid in the outer tub (105) if the determined second temperature value of the washing liquid at the end of the mixing phase (147) does not correspond to the target temperature value (146), or if the determined second temperature value of the washing liquid at the end of the mixing phase (147) does not lie within a variance range of the target temperature value (146), or if the determined temperature difference between the first temperature value and the second temperature value falls below the further temperature threshold value.

4. Laundry care appliance (100) according to one of the preceding claims, **characterised in that** the controller (119) is embodied, after the mixing phase (147) or after the collecting phase (155), to start a further washing procedure (144-2) of the laundry care appliance (100) if the determined second temperature value of the washing liquid at the end of the mixing phase (147) does not correspond to the target temperature value (146) or does not lie within a variance range of the target temperature value (146) or if the determined temperature difference between the first temperature value and the second temperature value does not fall below the further temperature threshold value, wherein the controller (119) is embodied to activate the heating element during a further heating phase (145-2) of the further washing procedure (144-2) until the detected temperature of the washing liquid in the outer tub (105) reaches a target temperature value (146), wherein the controller (119) is embodied, during a further mixing phase (147-2) of the further washing procedure (144-2) which follows the further heating phase (145-2), to activate the drum drive (123), in order to rotate the laundry drum (107), and to activate the pump (117), in order to pump the washing liquid and to wet the laundry accommodated in the laundry drum (107) with the heated, pumped washing liquid, wherein the controller (119) is embodied, at the start of a reference time section (153) of the further mixing phase (147-2), to determine a first temperature value and, at the end of the reference time section (152) of the further mixing phase (147-2), to determine a second temperature value, and wherein the controller (119) is embodied to terminate the mixing phase (147-2) if the temperature difference between the first temperature value and the second temperature value falls below a temperature threshold value, in order to ensure a uniform temperature distribution in the washing liquid and in the laundry.

5. Laundry care appliance (100) according to one of the preceding claims, **characterised in that** the laundry care appliance (100) has a fill level sensor which is embodied to detect a fill level of washing liquid in the outer tub (105), and that the laundry care appliance (100) has a washing liquid supply facility for supplying washing liquid into the outer tub (105), wherein the controller (119) is embodied to activate the washing liquid supply facility, in order to supply washing liquid to the outer tub (105) if the detected fill level of washing liquid in the outer tub (105) falls below a reference fill level value.

6. Laundry care appliance (100) according to claim 5, **characterised in that** the washing liquid supply facility is fluidically connected to the outer tub (105) by way of a supply line, and that the washing liquid supply facility in particular comprises a detergent dispenser tray (101) of the laundry care appliance (100).

7. Laundry care appliance (100) according to one of the preceding claims, **characterised in that** the laundry care appliance (100) has a fill level sensor which is embodied to detect a fill level of washing liquid in the outer tub (105), wherein the controller (119) is embodied to activate the drum drive (123), in order to spin free the washing liquid bound in the laundry and to supply the spun-free washing liquid to the outer tub (105) if the detected fill level of washing liquid in the outer tub (105) falls below a reference fill level value.

8. Laundry care appliance (100) according to one of the preceding claims, **characterised in that** the controller (119) is embodied, during the mixing phase (147), to activate the drum drive (123), in order to rotate the laundry drum (107) during the mixing phase (147), at least in sections, at a settling rotation speed (148) and to bring the laundry into contact with the laundry drum (107).

9. Laundry care appliance (100) according to one of the preceding claims, **characterised in that** the controller (119) is embodied, during the mixing phase (147), to activate the drum drive (123), in order to rotate the laundry drum (107) at a reversing rotation speed, in particular in a reversing direction of rotation that is directed opposite to the main direction of rotation of the laundry drum (107) during the mixing phase (147), at least in sections.

10. Laundry care appliance (100) according to claim 9, **characterised in that** the controller (119) is embodied to rotate the laundry drum (107), during the reference time section (153), at the reversing rotation speed and/or in the reversing direction of rotation.

11. Laundry care appliance (100) according to one of the preceding claims, **characterised in that** the laundry care appliance (100) has a fill level sensor which is embodied to detect a fill level of washing liquid in the outer tub (105), and that the controller (119) is embodied to activate the heating element during the heating phase (145) if the detected fill level of washing liquid in the outer tub (105) exceeds a reference fill level value.

12. Method (200) for caring for laundry in a laundry care appliance (100), wherein the laundry care appliance (100) has an outer tub (105) for accommodating washing liquid, wherein the outer tub (105) has an outlet opening (111) and an inlet opening (113), which are fluidically connected by a liquid line (115), wherein the laundry care appliance (100) has a laundry drum (107) for accommodating laundry, a drum drive (123) for rotating the laundry drum (107), a temperature sensor for detecting a temperature of washing liquid in the outer tub (105), a heating element for heating the washing liquid, a pump (117), which is embodied to pump washing liquid out through the outlet opening (111) and into the liquid line (115) and to supply the pumped-out washing liquid through the inlet opening (113) and into the outer tub (105) again, in order to wet the laundry in the laundry drum (107), and a controller (119) for controlling the pump (117), the drum drive (123) and the heating element during a washing procedure (144), **characterised in that** the method (200) comprises the following steps:
Activation (201) of the heating element during a heating phase (145) of the washing procedure (144) by way of the controller (119), until the detected temperature of the washing liquid in the outer tub (105) reaches a target temperature value (146),
Activation (203) of the drum drive (123), in order to rotate the laundry drum (107), and of the pump (117), in order to pump the washing liquid, during a mixing phase (147) which follows the heating phase (145), by way of the controller (119), in order to wet the laundry accommodated in the laundry drum (107) with the heated, pumped washing liquid,
Determination (205) of a first temperature value of the washing liquid in the outer tub at the start of a reference time section (153) of the mixing phase (147), and of a second temperature value of the washing liquid in the outer tub at the end of a reference time section (153) of the mixing phase (147), by way of the controller (119), and
Termination (207) of the mixing phase (147) by way of the controller (119) if the temperature difference between the first temperature value and the second temperature value falls below a temperature threshold value, in order to ensure a uniform temperature distribution in the washing liquid and in the laundry.

13. Method (200) according to claim 12, **characterised in that** the method (200) comprises the following step: termination (209) of the washing procedure (144) by way of the controller (119) if the determined second temperature value of the washing liquid at the end of the mixing phase (147) corresponds to the target temperature value (146), or if the determined second temperature value of the washing liquid at the end of the mixing phase (147) lies within a variance range of the target temperature value (146), or if the determined temperature difference between the first temperature value and the second temperature value falls below a further temperature threshold value.

14. Method (200) according to claim 12 or 13, **characterised in that** the method (200) comprises the following step: Deactivation (211) of the pump (117) and of the drum drive (123) during a collecting phase (155) of the washing procedure (144) which follows the mixing phase (147), by way of the controller (119), in order to collect washing liquid in the outer tub (105) if the determined second temperature value of the washing liquid at the end of the mixing phase (147) does not correspond to the target temperature value (146), or if the determined second temperature value of the washing liquid at the end of the mixing phase (147) does not lie within a variance range of the target temperature value (146), or if the determined temperature difference between the first temperature value and the second temperature value does not fall below a further temperature threshold value.

15. Method (200) according to one of the preceding claims 12 to 14, **characterised in that** the method (200) comprises the following step: starting (213) a further washing procedure (144-2) of the laundry care appliance (100) after the mixing phase (147) or after the collecting phase (155) by way of the controller (119) if the determined second temperature value of the washing liquid at the end of the mixing phase (147) does not correspond to the target temperature value (146) or does not lie within a variance range of the target temperature value (146), or if the determined temperature difference between the first temperature value and the second temperature value does not fall below a further temperature threshold value, wherein the further washing procedure (144-2) comprises a further heating phase (145-2) and a further mixing phase (147) which follows the further heating phase (145).

## Revendications

1. Appareil d'entretien du linge (100) comprenant un compartiment à lessive (105) pour recevoir du liquide de lavage, dans lequel le compartiment à lessive (105) présente une ouverture d'évacuation (111) et une ouverture d'amenée (113) qui sont reliées en technique de fluide par un tuyau à liquide (115), un tambour à linge (107) pour recevoir du linge, un entraînement de tambour (123) pour faire tourner le tambour à linge (107), un capteur de température pour détecter une température de liquide de lavage dans le compartiment à lessive (105), un élément de chauffage pour chauffer le liquide de lavage, une pompe (117) qui est conçue pour pomper du liquide de lavage dans le tuyau à liquide (115) par l'ouverture d'évacuation (111) et diriger le liquide de lavage pompé de nouveau vers le compartiment à lessive (105) par l'ouverture d'amenée (113), pour mouiller le linge dans le tambour à linge (107), et une commande (119) pour commander la pompe (117), l'entraînement de tambour (123) et l'élément de chauffage pendant une opération de lavage (144), **caractérisé en ce que**
la commande (119) est conçue pour activer l'élément de chauffage pendant une phase de chauffage (145) de l'opération de lavage (144) jusqu'à ce que la température détectée du liquide de lavage dans le compartiment à lessive (105) atteigne une valeur de température cible (146), que
la commande (119) est conçue pour activer l'entraînement de tambour (123) pendant une phase de mélange (147) de l'opération de lavage (144) venant après la phase de chauffage (145), pour faire tourner le tambour à linge (107), et pour activer la pompe (117) pour pomper le liquide de lavage et pour mouiller le linge reçu dans le tambour à linge (107) avec le liquide de lavage pompé chauffé,
dans lequel la commande (119) est conçue pour déterminer, au début d'un temps de référence (153) de la phase de mélange (147), une première valeur de température du liquide de lavage dans le compartiment à lessive, et en fin du temps de référence (153) de la phase de mélange (147), une deuxième valeur de température, et dans lequel la commande (119) est conçue pour mettre fin à la phase de mélange (147), lorsque la différence de température entre la première valeur de température et la deuxième valeur de température est en-deçà d'une valeur seuil de température pour garantir une répartition uniforme de température dans le liquide de lavage et dans le linge.

2. Appareil d'entretien du linge (100) selon la revendication 1, **caractérisé en ce que** la commande (119) est conçue pour mettre fin à l'opération de lavage (144) lorsque la deuxième valeur de température déterminée du liquide de lavage en fin de la phase de mélange (147) correspond à la valeur de température cible (146), ou que
la commande (119) est conçue pour mettre fin à l'opération de lavage (144) lorsque la deuxième valeur de température déterminée du liquide de lavage en fin de la phase de mélange (147) est située dans une plage de variance de la valeur de température cible (146) ou que
la commande (119) est conçue pour mettre fin à l'opération de lavage (144) lorsque la différence de température déterminée entre la première valeur de température et la deuxième valeur de température est en-deçà d'une valeur seuil de température supplémentaire.

3. Appareil d'entretien du linge (100) selon la revendication 1 ou 2, **caractérisé en ce que** la commande (119) est conçue pour, pendant une phase d'accumulation (155) de l'opération de lavage (144) venant après la phase de mélange (147), désactiver la pompe (117) et l'entraînement de tambour (123) pour accumuler du liquide de lavage dans le compartiment à lessive (105) lorsque la deuxième valeur de température déterminée du liquide de lavage en fin de la phase de mélange (147) ne correspond pas à la valeur de température cible (146) ou lorsque la deuxième valeur de température déterminée du liquide de lavage en fin de la phase de mélange (147) n'est pas située dans une plage de variance de la valeur de température cible (146) ou lorsque la différence de température déterminée entre la première valeur de température et la deuxième valeur de température est en-deçà de la valeur seuil de température supplémentaire.

4. Appareil d'entretien du linge (100) selon l'une des revendications précédentes, **caractérisé en ce que** la commande (119) est conçue pour démarrer une opération de lavage supplémentaire (144-2) de l'appareil d'entretien du linge (100) après la phase de mélange (147) ou après la phase d'accumulation (155), lorsque la deuxième valeur de température déterminée du liquide de lavage en fin de la phase de mélange (147) ne correspond pas à la valeur de température cible (146) ou n'est pas située dans une plage de variance de la valeur de température cible (146) ou lorsque la différence de température déterminée entre la première valeur de température et la deuxième valeur de température n'est pas en-deçà de la valeur seuil de température supplémentaire, dans lequel la commande (119) est conçue pour activer l'élément de chauffage pendant une phase de chauffage supplémentaire (145-2) de l'opération de lavage supplémentaire (144-2) jusqu'à ce que la température détectée du liquide de lavage dans le compartiment à lessive (105) atteigne une valeur de température cible (146), dans lequel la commande (119) est conçue pour, pendant une phase de mélange supplémentaire (147-2) de l'opération de lavage supplémentaire (144-2) venant après la phase de chauffage supplémentaire (145-2), activer l'entraînement de tambour (123) pour faire tourner le tambour à linge (107) et activer la pompe (117) pour pomper le liquide de lavage et mouiller le linge reçu dans le tambour à linge (107) avec le liquide de lavage pompé chauffé, dans lequel la commande (119) est conçue pour, au début d'un temps de référence (153) de la phase de mélange supplémentaire (147-2), déterminer une première valeur de température, et en fin du temps de référence (152) de la phase de mélange supplémentaire (147-2), une deuxième valeur de température, et dans lequel la commande (119) est conçue pour mettre fin à la phase de mélange supplémentaire (147-2), lorsque la différence de température entre la première valeur de température et la deuxième valeur de température est en-deçà d'une valeur seuil de température pour garantir une répartition uniforme de température dans le liquide de lavage et dans le linge.

5. Appareil d'entretien du linge (100) selon l'une des revendications précédentes, **caractérisé en ce que** l'appareil d'entretien du linge (100) présente un capteur de niveau qui est conçu pour détecter un niveau de liquide de lavage dans le compartiment à lessive (105) et que l'appareil d'entretien du linge (100) présente un dispositif d'amenée de liquide de lavage pour amener du liquide de lavage dans le compartiment à lessive (105), dans lequel la commande (119) est conçue pour activer le dispositif d'amenée de liquide de lavage pour amener du liquide de lavage au compartiment à lessive (105) lorsque le niveau détecté de liquide de lavage dans le compartiment à lessive (105) est en-deçà d'une valeur de référence de niveau de remplissage.

6. Appareil d'entretien du linge (100) selon la revendication 5, **caractérisé en ce que** le dispositif d'amenée de liquide de lavage est relié en technique de fluide avec le compartiment à lessive (105) par un tuyau d'amenée et que le dispositif d'amenée de liquide comprend particulièrement un tiroir à lessive (101) de l'appareil d'entretien du linge (100).

7. Appareil d'entretien du linge (100) selon l'une des revendications précédentes, **caractérisé en ce que** l'appareil d'entretien du linge (100) présente un capteur de niveau qui est conçu pour détecter un niveau de liquide de lavage dans le compartiment à lessive (105), dans lequel la commande (119) est conçue pour activer l'entraînement de tambour (123) pour essorer du liquide de lavage lié dans le linge et diriger le liquide de lavage essoré vers le compartiment à lessive (105) lorsque le niveau de remplissage détecté de liquide de lavage dans le compartiment à lessive (105) est en-deçà d'une valeur de référence de niveau de remplissage.

8. Appareil d'entretien du linge (100) selon l'une des revendications précédentes, **caractérisé en ce que** la commande (119) est conçue pour activer l'entraînement de tambour (123) pendant la phase de mélange (147) pour faire tourner le tambour à linge (107) au moins par tronçons à une vitesse de rotation d'appui (148) pendant la phase de mélange (147) et pour amener le linge en appui contre le tambour à linge (107).

9. Appareil d'entretien du linge (100) selon l'une des revendications précédentes, **caractérisé en ce que** la commande (119) est conçue pour activer l'entraînement de tambour (123) pendant la phase de mélange (147) pour faire tourner le tambour à linge (107) au moins par tronçons à une vitesse de rotation inverse, en particulier à une vitesse de rotation inverse dirigée inversement au sens de rotation principal du tambour à linge (107) pendant la phase de mélange (147).

10. Appareil d'entretien du linge (100) selon la revendication 9, **caractérisé en ce que** la commande (119) est conçue pour faire tourner le tambour à linge (107) à la vitesse de rotation inverse et/ou dans la vitesse de rotation inverse, pendant le temps de référence (153).

11. Appareil d'entretien du linge (100) selon l'une des revendications précédentes, **caractérisé en ce que** l'appareil d'entretien du linge (100) présente un capteur de niveau de remplissage qui est conçu pour détecter un niveau de remplissage de liquide de lavage dans le compartiment à lessive (105), et que la commande (119) est conçue pour activer l'élément de chauffage pendant la phase de chauffage (145) lorsque le niveau de remplissage détecté de liquide de lavage dans le compartiment à lessive (105) dépasse une valeur de référence de niveau de remplissage.

12. Procédé (200) pour entretenir du linge dans un appareil d'entretien du linge (100), dans lequel l'appareil d'entretien du linge (100) présente un compartiment à lessive (105) pour recevoir du liquide de lavage, dans lequel le compartiment à lessive (105) présente une ouverture d'évacuation (111) et une ouverture d'amenée (113) qui sont reliées en technique de fluide par un tuyau à liquide (115), dans lequel l'appareil d'entretien du linge (100) présente un tambour à linge (107) pour recevoir du linge, un entraînement de tambour (123) pour faire tourner le tambour à linge (107), un capteur de température pour détecter une température de liquide de lavage dans le compartiment à lessive (105), un élément de chauffage pour chauffer le liquide de lavage, une pompe (117) qui est conçue pour pomper du liquide de lavage dans le tuyau à liquide (115) par l'ouverture d'évacuation (111) et diriger le liquide de lavage pompé de nouveau vers le compartiment à lessive (105) par l'ouverture d'amenée (113), pour mouiller le linge dans le tambour à linge (107), et une commande (119) pour commander la pompe (117), l'entraînement de tambour (123) et l'élément de chauffage pendant une opération de lavage (144), **caractérisé en ce que** le procédé (200) comprend les étapes suivantes :
activation (201) de l'élément de chauffage pendant une phase de chauffage (145) de l'opération de lavage (144) par la commande (119) jusqu'à ce que la température détectée du liquide de lavage dans le compartiment à lessive (105) atteigne une valeur de température cible (146),
activation (203) du tambour à linge (123) pour faire tourner le tambour à linge (107), et de la pompe (117) pour pomper le liquide de lavage, pendant une phase de mélange (147) venant après la phase de chauffage (145), par la commande (119), pour mouiller le linge reçu dans le tambour à linge (107) avec le liquide de lavage pompé chauffé,
détermination (205) d'une première valeur de température du liquide de lavage dans le compartiment à lessive au début d'un temps de référence (153) de la phase de mélange (147) et d'une deuxième valeur de température du liquide de lavage dans le compartiment à lessive en fin d'un temps de référence (153) de la phase de mélange (147) par la commande (119), et
mise fin (207) à la phase de mélange (147) par la commande (119) lorsque la différence de température entre la première valeur de température et la deuxième valeur de température est en-deçà d'une valeur seuil de température pour garantir une répartition uniforme de température dans le liquide de lavage et dans le linge.

13. Procédé (200) selon la revendication 12, **caractérisé en ce que** le procédé (200) comprend l'étape suivante, mise fin (209) à l'opération de lavage (144) par la commande (119) lorsque la deuxième valeur de température déterminée du liquide de lavage en fin de la phase de mélange (147) correspond à la valeur de température cible (146) ou lorsque la deuxième valeur de température déterminée du liquide de lavage en fin de la phase de mélange (147) est située dans une plage de variance de la valeur de température cible (146), ou lorsque la différence de température déterminée entre la première valeur de température et la deuxième valeur de température est en-deçà d'une valeur seuil de température supplémentaire.

14. Procédé (200) selon la revendication 12 ou 13, **caractérisé en ce que** le procédé (200) comprend l'étape suivante, désactivation (211) de la pompe (117) et de l'entraînement de tambour (123) pendant une phase d'accumulation (155) de l'opération de lavage (144) venant après la phase de mélange (147), par la commande (119), pour accumuler du liquide de lavage dans le compartiment à lessive (105) lorsque la deuxième valeur de température déterminée du liquide de lavage en fin de la phase de mélange (147) ne correspond pas à la valeur de température cible (146) ou lorsque la deuxième valeur de température déterminée du liquide de lavage en fin de la phase de mélange (147) n'est pas située dans une plage de variance de la valeur de température cible (146) ou lorsque la différence de température déterminée entre la première valeur de température et la deuxième valeur de température n'est pas en-deçà d'une valeur seuil de température supplémentaire.

15. Procédé selon l'une des revendications précédentes 12 à 14, **caractérisé en ce que** le procédé (200) comprend l'étape suivante, démarrage (213) d'une opération de lavage supplémentaire (144-2) de l'appareil d'entretien du linge (100) après la phase de mélange (147) ou après la phase d'accumulation (155), par la commande (119), lorsque la deuxième valeur de température déterminée du liquide de lavage en fin de la phase de mélange (147) ne correspond pas à la valeur de température cible (146) ou n'est pas située dans une plage de variance de la valeur de température cible (146) ou lorsque la différence de température déterminée entre la première valeur de température et la deuxième valeur de température n'est pas en-deçà d'une valeur seuil de température supplémentaire, dans lequel l'opération de lavage supplémentaire (144-2) comprend une phase de chauffage supplémentaire (145-2) et une phase de mélange supplémentaire (147) venant après la phase de chauffage supplémentaire (145).
